# EUROPÄISCHE PATENTANMELDUNG

(11) **EP 0 531 600 A1**
(43) Veröffentlichungstag der Anmeldung: **17.03.1993**
(21) Anmeldenummer: 91810730.1
(22) Anmeldetag: 13.09.1991
(51) Int. Cl.: E02D 5/18, E02D 9/00

(54) **Verfahren zur Herstellung von Schlitzwänden und Abschalungselement zur Durchführung des Verfahrens**

(71) Anmelder: FIETZ & LEUTHOLD AG, CH-8034 Zürich (CH)
(72) Erfinder: Leutert, Franz, CH-8912 Obfelden (CH); Nolfi, Gian Rudolf, CH-8134 Adliswil (CH)
(74) Vertreter: AMMANN PATENTANWAELTE AG BERN

(57) **Zusammenfassung**

Beim Verfahren zur Herstellung von Schlitzwänden (1) wird mittels eines Aushubgerätes (20) ein Graben ausgehoben und eine den Graben abschliessende Abschalung (7) angebracht und nach dem Einbringen und Verfestigen des Betons mittels des Aushubgerätes (20) wieder entfernt. Dabei hintergreift ein Greiforgan (6) am Hubgerät (5) das Abschalungselement (7) in seiner oberen Hälfte an einem dafür vorgesehenen Haltemittel (14) in Form einer Schiene und löst es zuerst in einer horizontalen Bewegung von der Wand (1), um es dann wegzuheben.

Die Haltemittel am Abschalungselement (7) enthalten ein Schienenstück (14), das etwa auf der Längsmittellinie der von der zu errichtenden Schlitzwand (1) weggewandten Abschalungswand (11) des Abschalungselementes befestigt ist.

Obiges Verfahren und das Schienenstück an der Abschalungswand ermöglichen ein horizontales Wegziehen der schweren Abschalung, wodurch ein wesentlich geringerer Kraftaufwand und somit auch eine wesentliche Verkürzung der Arbeitszeit ermöglicht wird.

## Beschreibung

Die vorliegende Erfindung bezieht sich auf ein Verfahren zur Herstellung von Schlitzwänden, wobei mittels eines Aushubgerätes ein Graben ausgehoben und eine den Graben abschliessende, aus einem Element oder mehreren Elementen bestehende Abschalung angebracht wird und die Abschalung nach dem Einbringen und Verfestigen des Betons mittels eines Arbeitsgerätes, insbesondere des Aushubgerätes, wieder entfernt wird. Ausserdem bezieht sich die vorliegende Erfindung auf ein Abschalungselement zur Durchführung dieses Verfahrens.

Solche betonierten Schlitzwände werden überall dort errichtet, wo das Einrammen von Spundbohlen oder dergleichen nicht möglich oder erwünscht ist, und bei grossen Gebäuden, die mehrere unterirdische Stockwerke aufweisen, können die Schlitzwände eine grosse Tiefe erreichen. Ein Verfahren, auf das sich die vorliegende Patentanmeldung bezieht, besteht darin, einen Graben auszuheben unter gleichzeitigem Einfüllen einer thixotropen Flüssigkeit, um ein Einstürzen der Seitenwände zu verhindern, wobei diese thixotrope Flüssigkeit beim Einbringen des Betons nach und nach abgesaugt und der Wiederverwertung zugeführt wird. Nach Erreichen der Soll-Aushubkote des Baugrubenabschlusses wird die beschriebene Abschalung versetzt, anschliessend die Bentonit-Suspension entsandet, die erforderliche Armierung versetzt und dann der erforderliche Beton eingebracht. Bei allen vorbekannten Verfahren wird zum Entfernen der Abschalung diese mit einem Arbeitsgerät, in der Regel mit einem Rückzug-Ziehgerät von oben erfasst und vertikal von der Wand gelöst und aus dem Graben gezogen. Dies erfordert einen relativ hohen Kraftaufwand, und es müssen oft zusätzliche Arbeiten verrichtet werden, bis die Abschalung herausgehoben werden kann, und es besteht dabei die Gefahr, entweder die Abschalung oder die bereits betonierte Wand zu beschädigen.

Es ist auch aus der CH-A-665 241 ein Verfahren bekannt, bei welchem zuerst zwei Führungswände entlang der ausgehobenen Wände errichtet werden und die Abschlusswand zwischen diesen beiden Führungswänden errichtet wird, wobei einzelne Abschalungselemente aufeinander aufgebaut werden. Auch hier werden die Abschalungswände vertikal aus dem Graben gezogen.

Es ist davon ausgehend Aufgabe der vorliegenden Erfindung, ein Verfahren und ein daran angepasstes Abschalungselement anzugeben, mit welchem es möglich ist, diese Abschalungselemente leicht und schnell zu entfernen. Diese Aufgabe wird mit dem in den Ansprüchen beschriebenen Verfahren und Abschalungelement gelöst. Ein bevorzugtes Abschalungselement weist ausserdem eine wirksame Abdichtung auf.

Die Erfindung wird nun im folgenden anhand einer Zeichnung von Ausführungsbeispielen näher erläutert.
Fig. 1 zeigt in einem Schnitt eine teilweise errichtete Schlitzwand mit einem erfindungsgemässen Abschalungselement,
Fig. 2 zeigt eine Ausschnittsvergrösserung aus Fig. 1,
Fig. 3 skizziert schematisch das Entfernen von Abschalungselementen aus dem Graben,
Fig. 4 zeigt einen Schnitt von Fig. 3, und
Fig. 5 zeigt die Verbindung von zwei Abschalungselementen im Längsschnitt.

Anhand von Fig. 1 kann der Arbeitsablauf grob wie folgt skizziert werden, wobei in Fig. 1 bereits Abschnitte des Grabens vorhanden sind. In Fig. 1 ist bereits ein Schlitzwandstück im Graben 2 einbetoniert, und es wurde die Abschalung 3 im Graben angebracht, wobei es wesentlich ist, dass der Graben 2 etwas tiefer ist als das vorgesehene Schlitzwandstück. Nach dem Anbringen der Abschalung wird die Stützflüssigkeit entsandet und die Armierung eingebaut. Nachher wird in diesen Grabenabschnitt Beton eingebracht, wobei dieser schwerer ist als die thixotrope Flüssigkeit und letztere oben abgesaugt werden kann, um sie dann der Wiederverwertung zuzuführen. Nach dem Verfestigen des Betons muss die Abschalung wieder entfernt werden, und es ist ein Merkmal der vorliegenden Erfindung, dass diese Abschalung nicht mehr vertikal aus dem Graben herausgezogen wird, sondern bei dem Ausheben des folgenden Schlitzwandelementes von einem Greiforgan 5 (s. Fig. 4) an einer dafür vorgesehenen Halterung 6 erfasst und zunächst horizontal weggezogen und anschliessend schräg herausgezogen wird, wie weiter unten noch näher erläutert wird.

Die Abschalung besteht in der Regel aus einzelnen, vertikal übereinander angeordneten Elementen 7, da bei Verwendung eines einzigen Abschalungselementes bei einer hohen Schlitzwand dieses viel zu schwer und unhandlich würde. Die Abschalungselemente sind im wesentlichen als Hohlkasten ausgebildet, der einen etwa trapezförmigen Querschnitt aufweist. Zur Vereinfachung und Verbilligung der Herstellung werden zur Herstellung der Abschalungselemente handelsübliche Teile verwendet. Der kastenförmige, zur Wand hin weisende, trogförmige Teil 8 ist im vorliegenden Ausführungsbeispiel ein handelsübliches Spundwandelement, dessen Abschlussteile 9 in vorliegendem Fall nicht verwendet werden und durch eine Abdichtung 10 vor Verschmutzung geschützt werden. Selbstverständlich kann anstelle eines bereits auf dem Markt befindlichen Spundwandelementes ein ähnliches hergestellt und verwendet werden, das ebene Wände enthält. Auf dem kastenförmigen Element 8 ist die den Graben abschliessende Abschalungswand 11 befestigt, die breiter als das kastenförmige Element 8 ist. Oben und unten ist das Abschalungselement durch einen Deckel, bzw. Boden 12 verschlossen, in welchen Bohrungen 13 angeordnet sind, deren Zweck aus Fig. 5 ersichtlich werden wird. An der Abschalungswand 11 ist eine Schiene 14 aufgeschweisst, die sich längs der Mittellinie erstreckt, wobei sie sich nicht über die ganze Länge des Elementes zu erstrecken braucht. Statt einer handelsüblichen und ohne weiteres erhältlichen Schiene ist es auch möglich, einen anderen geeigneten Halter zu verwenden, der von einem Greiforgan hintergriffen werden kann, um das Abschalungelement im wesentlichen horizontal und dann schräg nach oben bewegen zu können.

Bei einer aus Teilstücken bestehenden Schlitzwand ist es wesentlich, dass an den Nahtstellen zwischen den einzelnen Teilstücken keine Feuchtigkeit durch die Wand hindurchgelangen kann. Zu diesem Zwecke sind Fugenbänder respektive Körperbänder bekannt, die ausgebildet sind, einbetoniert zu werden. Bei der vorbekannten Abschalung gemäss dem eingangs erwähnten Schweizerpatent wird das ausgestreckte Fugenband bis zu seiner Hälfte in der Aussenseite der Abschalung gehalten, wobei beim Entfernen der Abschalung die Gefahr einer Beschädigung des Fugenbandes besteht.

Beim Ausführungsbeispiel gemäss Fig. 2 ist auf der zur Wand hin weisenden Aussenfläche 15, etwa in der Längsmittellinie, ein Winkelstück 16 befestigt, an dem eine Hälfte eines an sich bekannten Fugenbandes 17 anliegt. Die andere, etwa rechtwinklig geknickte Hälfte des Fugenbandes wird von einem elastischen Element 18 gehalten, das beispielsweise auf einer Leiste 19 entlang der Aussenfläche 15 befestigt ist. Das elastische Element hat ausserdem die Aufgabe, die darunterliegende Hälfte des Fugenbandes vor der thixotropen Flüssigkeit und dem Beton zu schützen. Beim Betonieren wird die eine Hälfte des Fugenbandes einbetoniert, während die andere Hälfte nach dem Entfernen des Abschalungselementes in die offene Ausgangslage des Fugenbandes zu liegen kommt, s. Fig. 1.

In den Fig. 3 und 4 ist schematisch das Entfernen der Abschalungselemente dargestellt. Gemäss Fig. 4 wird das der Schiene 14 angepasste Greiforgan 5 von oben auf die Schiene geschoben und das obere Ende des Abschalungselementes, wie in Fig. 3 dargestellt, durch das Arbeitsgerät 20, das in vorliegendem Fall das Aushubgerät ist, horizontal weggezogen, bis es sich von der Schlitzwand gelöst hat, um dann leicht entfernt zu werden.

In Fig. 3 ist ferner angedeutet, dass die Abschalung aus mehreren Abschalungselementen, hier beispielsweise zwei, bestehen kann, wobei ein Abschalungselement eine Länge von 12,5 m aufweisen kann. In Fig. 5 ist die Verbindung von zwei vertikal aufeinander gestellten Abschalungselementen 7 und 7a dargestellt. Die biegesteife Verbindung wird über zwei oder mehr Schrauben 21 oder Schubbolzen hergestellt, die durch die dafür vorgesehenen Bohrungen 13 im Deckel bzw. Boden 12 durchgesteckt sind. Um die Schrauben 21 einbringen und verschrauben zu können, sind an beiden Enden der Abschalungswände Oeffnungen 22 und 23 vorgesehen, die beispielsweise durch federbeaufschlagte Klappen 24 bzw. 25 zugehalten und mittels eines Riegels 26 verschlossen werden können. Selbstverständlich sind auch andere Lösungen denkbar, um an die Schrauben gelangen zu können. Der Zugang muss jedoch relativ einfach sein, um auch während dem Wegbringen der Abschalungen die einzelnen Elemente auseinandernehmen zu können.

## Patentansprüche

1. Verfahren zur Herstellung von Schlitzwänden, wobei mittels eines Aushubgerätes ein Graben ausgehoben und eine den Graben abschliessende, aus einem Element oder mehreren Elementen bestehende Abschalung angebracht wird und die Abschalung nach dem Einbringen und Verfestigen des Betons mittels eines Arbeitsgerätes, insbesondere des Aushubgerätes, wieder entfernt wird, dadurch gekennzeichnet, dass ein Greiforgan des Arbeitsgerätes ein Abschalungselement an dessen oberer Hälfte an einem dafür vorgesehenen Haltemittel ergreift und zuerst in einer im wesentlichen horizontalen Bewegung von der Wand löst, um es dann wegzuheben.

2. Verfahren nach Anspruch 1, dadurch gekennzeichnet, dass aufeinanderliegende Abschalungselemente mittels Schrauben oder Schubbolzen miteinander verbunden werden, die durch Verbindungsbohrungen in Deckel und Boden der Abschalungselemente gesteckt und festgeschraubt werden.

3. Abschalungselement zur Durchführung des Verfahrens nach Anspruch 1, dadurch gekennzeichnet, dass es Haltemittel zu seiner Entfernung aufweist, die einen etwa auf der Längsmittellinie der von der zu errichtenden Schlitzwand (1) weggewandten Abschalungswand (11) des Abschalungselementes (7) angeordneten schienenförmigen Halter (14) zum Hintergreifen mit dem Greiforgan (5) des Arbeitsgerätes (20) enthalten.

4. Abschalungselement nach Anspruch 3, dadurch gekennzeichnet, dass es ein der zu errichtenden Schlitzwand (1) zugewandtes kastenförmiges Element (8), das an der Abschalungswand (11) befestigt ist sowie einen Deckel und einen Boden (12) aufweist, in denen je Verbindungsbohrungen (13) angebracht sind.

5. Abschalungselement nach Anspruch 3 oder 4, dadurch gekennzeichnet, dass auf der Stirnseite des kastenförmigen Elementes (8) ein Fugenband (17) befestigt ist.

6. Abschalungselement nach Anspruch 5, dadurch gekennzeichnet, dass das Fugenband (17) etwa in seiner Mitte rechtwinklig abgebogen ist, wobei der zur Schlitzwand weisende Schenkel an einem am kastenförmigen Element befestigten Winkelstück (16) anliegt und der andere Schenkel lösbar und geschützt am kastenförmigen Element befestigt ist.

7. Abschalungselement nach einem der Ansprüche 3 bis 6, dadurch gekennzeichnet, dass das kastenförmige Element (8) ein handelsübliches Spundwandelement und der Halter ein Schienenstück ist.

8. Abschalungselement zur Durchführung des Verfahrens nach Anspruch 2, dadurch gekennzeichnet, dass an seinen beiden Enden verschliessbare Oeffnungen (22) vorgesehen sind, die gross genug sind, um die Schrauben (21) oder Schubbolzen durch die Bohrungen in Deckel und Boden (12) stecken und festschrauben zu können.
